# FASCICULE DE BREVET EUROPEEN

(11) **EP 1 702 305 B1**
(45) Date de publication et mention de la délivrance du brevet: **05.12.2007**
(21) Numéro de dépôt: 05717354.4
(22) Date de dépôt: 03.01.2005
(51) Int. Cl.: G07B 17/00

(54) **DISPOSITIF D'AFFRANCHISSEMENT DE COLIS ET METHODE DE MISE EN OEUVRE D'UN TEL DISPOSITIF**
PAKETFRANKIERUNGSEINRICHTUNG UND VERFAHREN DAFÜR
PARCEL FRANKING DEVICE AND METHOD USING SAME

(30) Priorité: 08.01.2004 FR 0400133
(43) Date de publication de la demande: 20.09.2006
(73) Titulaire: E Box Sarl, F-75008 Paris (FR)
(72) Inventeur: MERCIER, Antoine, F-95160 Montmorency (FR); HIREL, Florence, F-92320 Chatillon (FR)
(74) Mandataire: Cabinet Plasseraud
(86) Numéro de dépôt international: PCT/FR2005/000002
(87) Numéro de publication internationale: WO 2005/076236

(56) Documents cités:
- DE-A- 10 000 830
- US-A- 4 836 352
- US-A1- 2002 007 281
- US-A1- 2003 226 883
- YOUSSEF BELGNAOUI: "Une consigne mutualisée pour la livraison de colis" INDUSTRIES ET TECHNOLOGIES, [Online] vol. 844, janvier 2003 (2003-01), pages 13-13, XP002291680 INNOVATIONS Extrait de l'Internet: URL:http://www.e-box.fr/ebox/actualites/03 0101-industrie_et_technologies.pdf> [extrait le 2004-08-06]
- FANNY MILCENT BAUDOIN: "Consignes anti-vol : E-Box dépose un nouveau brevet" FRANCE ST, [Online] vol. 29, 15 septembre 2003 (2003-09-15), pages 7-7, XP002291681 Extrait de l'Internet: URL:http://www.conicyt.cl/conosur/FranceST 29.pdf> [extrait le 2004-08-06]
- KEBA: "Kebox solution package"[Online] 12 décembre 2002 (2002-12-12), pages 1-1, XP002291682 Extrait de l'Internet: URL:http://web.archive.org/web/20030629032 000/www.keba.com/dienstleistung/kebox/inde x_e.htm> [extrait le 2004-08-09]

## Description

La présente invention se rapporte à un dispositif d'affranchissement de colis, et plus particulièrement un dispositif d'affranchissement permettant à un utilisateur d'effectuer lui-même l'opération d'affranchissement.

Il est connu dans les bureaux de poste de placer un dispositif comprenant un plateau de balance sur lequel l'utilisateur place son colis, des moyens de calcul du prix d'affranchissement en fonction du poids mesuré, des moyens de paiements et des moyens d'impression permettant d'éditer une vignette d'affranchissement.

Une fois le paiement effectué, la vignette est éditée, l'utilisateur colle celle-ci sur le colis et il enlève le colis du plateau de la balance pour déposer celui-ci dans une boîte postale qui est le plus souvent constitué par un simple bac accessible par un trou formé dans un des murs de l'espace public.

Avec ce type de dispositif il n'est pas nécessaire de faire appel à un guichetier, mais il peut faire l'objet de fraudes car le plateau de la balance est accessible pendant l'opération de pesée. De plus, il implique la présence d'un endroit sûr où les utilisateurs peuvent déposer leur colis. Par conséquent, ce type de dispositif est généralement implanté dans l'espace public d'un bureau de poste et son utilisation est limitée aux heures d'ouverture, afin d'être surveillé par le personnel du bureau de poste.

Par ailleurs, on connaît du document EP-A-643374 un système d'affranchissement automatique. Ce système comprend une unité de pesage placée dans un logement du système et dont l'accès est interdit pendant l'opération d'affranchissement par une porte commandée électromécaniquement. Une fois le paiement effectué par l'utilisateur une unité d'impression effectue un marquage du colis, puis un dispositif de manutention déplace le colis de manière à le faire tomber dans l'un ou l'autre des réceptacles prévus sous l'unité de pesage.

La manipulation du colis par le système d'affranchissement est une source d'inconvénients. En effet le colis peut-être endommagé au cours de sa chute ou en recevant un autre colis. Il peut également se coincer dans le dispositif de manipulation, ce qui a pour conséquence de mettre le système hors service.

On notera également que ce système est particulièrement onéreux et complexe du fait de la nécessité de prévoir un grand nombre d'actionneurs électromécaniques.

Par ailleurs, on connait du document US-A-4836352 un système d'affranchissement selon le préambule de la revendication 1. Ce système comporte une pluralité de coffres chacun muni d'un capteur de poids et d'un verrou commander à l'aide d'un détecteur de position de la porte correspondante. Après avoir placé un colis à affranchir dans un coffre, la porte de celui-ci est verrouillée dès que le détecteur de position détecte le placement de celle-ci en position fermée, c'est-à-dire avant même que l'opération d'affranchissement ne soit terminée et le prix soit payé. Par conséquent, si le système subit une défaillance le colis non-affranchi peut rester enfermé dans le coffre sans possibilité de récupération par l'utilisateur. De plus pour permettre l'annulation d'une opération d'affranchissement en cours, ce système prévoit un bouton de commande supplémentaire, appelé bouton d'annulation, dont l'actionnement entraine une commande de déverrouillage du verrou. Néanmoins, en cas de défaillance générale ou du dispositif d'annulation le colis reste enfermé dans le coffre.

La présente invention a pour but de réaliser un dispositif d'affranchissement qui puisse être utilisé de manière autonome et fiable, c'est-à-dire en garantissant notamment que les colis ne seront pas endommagés au cours de l'opération d'affranchissement, et qu'un colis ne se retrouve enfermé dans un coffre verrouillé avant le paiement du prix d'affranchissement, ceci tout en limitant les possibilités de fraude.

A cet effet, la présente invention a pour objet un dispositif d'affranchissement selon la revendication 1.

Ainsi, le colis ne subit aucune manipulation risquant de l'endommager entre le moment où il est déposé dans le coffre par l'utilisateur et le moment où il est récupéré par un employé d'une société d'expédition. En outre, l'absence de manipulateur simplifie la construction du dispositif d'affranchissement et diminue les risques de mise hors service de celui-ci.

On notera que le fait d'attendre une information de position fermée de la porte avant de calculer le prix d'affranchissement, réduit considérablement les possibilités de fraude.

Par ailleurs, le simple fait qu'un colis soit contenu dans un coffre verrouillé signifie que le prix d'affranchissement de ce colis a été acquitté, de sorte qu'il n'est pas nécessaire d'effectuer un marquage du colis dès son dépôt dans le coffre pour indiquer physiquement sur celui-ci qu'il a été correctement affranchi. Mais bien entendu, il est parfaitement possible d'apposer ultérieurement une vignette sur le colis, notamment au moment de sa récupération, afin par exemple d'effectuer un suivi de son acheminement.

D'autre part, le fait que la porte du coffre ne soit verrouillée qu'après le paiement, permet à l'utilisateur de reprendre son colis avant cette étape et augmente ainsi la confiance dans le dispositif d'affranchissement.

Dans des modes de réalisation préférés du dispositif d'affranchissement, on a recourt, en outre, à l'une et/ou à l'autre des dispositions suivantes :
- l'unité de gestion comporte des moyens de mémorisation adaptés pour mémoriser des tableaux de taux d'affranchissement correspondant à différents types de destinations et/ou à différents types de services d'expédition, l'unité de gestion étant adaptée pour calculer le prix d'affranchissement à l'aide d'un taux sélectionné à partir des données fournies par les moyens d'entrée, afin que l'utilisateur ait un grand choix de destination et de types de services comme par exemple un envoi normal ou un envoi express ;
- l'unité de gestion comporte des moyens de mémorisation adaptés pour mémoriser une pluralité de sociétés d'expédition prédéfinies et une table associant un coffre déterminé à une société d'expédition prédéfinie, l'unité de gestion étant adaptée pour enregistrer l'association d'un coffre particulier à une société d'expédition prédéfinie à partir des données fournies par les moyens d'entrée, de sorte que le dispositif puisse être utilisé de manière mutualisé par plusieurs sociétés d'expédition ;
- l'unité de gestion est adaptée pour commander le déverrouillage des portes de l'ensemble des coffres associés à une société d'expédition prédéfinie, suite à la reconnaissance d'un code de récupération transmis par les moyens d'entrée de données.

La présente invention a également pour objet un procédé de mise en oeuvre d'un dispositif d'affranchissement selon la revendication 5.

Dans des procédés préférés de mise en oeuvre du dispositif d'affranchissement, on a recours en outre, à l'une et ou à l'autre des étapes et dispositions suivantes :
- l'opération d'affranchissement comprend préalablement à l'étape d'attente d'un signal de position fermée :
   - la sélection par l'unité de gestion dudit coffre déterminé parmi les coffres disponibles ; puis
   - le déverrouillage par l'unité de gestion du verrou dudit coffre déterminé ;
- la fourniture à l'unité de gestion de moyens de mémorisation adaptés pour mémoriser des tableaux de taux d'affranchissement correspondant à différents types de destinations et/ou différents types de services d'expédition, et l'étape de calcul de l'opération d'affranchissement comprend en outre au moins l'une des sous-étapes suivantes :
   - l'affichage de différents types de destinations mémorisés par l'unité de gestion, suivi de la sélection à l'aide des moyens d'entrée d'un type de destination et l'application du taux d'affranchissement correspondant au calcul du prix d'affranchissement ;
   - l'affichage de différents types de destinations mémorisés par l'unité de gestion, suivi de la sélection à l'aide des moyens d'entrée d'un type de service d'expédition et l'application du taux d'affranchissement correspondant au calcul du prix d'affranchissement ;
- la fourniture à l'unité de gestion de moyens de mémorisation adaptés pour mémoriser une pluralité de sociétés d'expédition prédéfinies et une table associant un coffre déterminé à une société d'expédition prédéfinie, et l'opération d'affranchissement comprend en outre l'étape suivante :
   - l'affichage de différentes sociétés d'expédition prédéfinies, suivi de la sélection à l'aide des moyens d'entrée d'une société d'expédition prédéfinie et l'association de ladite société au coffre déterminé ;
- la fourniture à l'unité de gestion de moyens de mémorisation qui sont adaptés pour mémoriser une table associant au moins un coffre à au moins une société d'expédition prédéfinie et comprenant en outre une opération de récupération d'au moins un colis qui comprend les étapes suivantes :
   - la reconnaissance par l'unité de gestion d'un code de récupération associé à la société d'expédition prédéfinie ; et
   - l'ouverture dudit au moins un coffre associé à ladite société d'expédition ;
- l'opération de récupération comprend après l'étape de reconnaissance d'un code de récupération, une étape d'édition d'au moins une vignette d'affranchissement pour le colis contenu dans ledit au moins un coffre ;
- le contenu de plusieurs coffres est associé à une même société d'expédition, et l'opération de récupération des colis comprend après l'étape de reconnaissance d'un code associé à ladite société d'expédition, les étapes suivantes:
   - le déverrouillage de la porte d'un premier desdits coffres ;
   - l'attente d'une information indiquant une position ouverte de la porte du premier des coffres; suivie de
   - l'attente d'une information indiquant une position fermée de la porte dudit premier desdits coffres ; puis
   - le déverrouillage de la porte d'un deuxième coffre desdits coffres ;
- le contenu de plusieurs coffres est associé à une même société d'expédition, et l'opération de récupération des colis comprend après l'étape de reconnaissance d'un code associé à ladite société d'expédition, les étapes suivantes :
   - le déverrouillage de la porte d'un premier desdits coffres ;
   - l'attente de la transmission par le capteur de poids d'une indication de poids sensiblement nulle pour le contenu du premier desdits coffres ; puis
   - le déverrouillage de la porte d'un deuxième coffre desdits coffres.

D'autres caractéristiques avantages de l'invention apparaîtront au cours de la description qui va suivre, donnée à titre d'exemple non imitatif, en référence aux dessins annexés dans lesquels :
- la figure 1 est une vue schématique de face d'un dispositif d'affranchissement selon l'invention ;
- la figure 2 est un organigramme représentant de manière schématique les moyens mis en oeuvre dans le dispositif d'affranchissement représenté à la figure 1.

Sur les différentes figures, on a conservé des références identiques pour désigner des éléments identiques ou similaires.

A la figure 1, est représenté un dispositif d'affranchissement comprenant une pluralité de coffres 2. Les coffres 2 qui peuvent être de dimensions variables, sont destinés à contenir des colis ou lettres. Chaque coffre 2 comporte une porte 3 qui peut être maintenue en position fermée par un verrou 4.

Le verrou 4 est électromécanique et comporte de manière connue une gâche qui peut être déplacée par un dispositif électromagnétique, non représenté, de manière à ce que le verrou puisse passer d'une position verrouillée pour laquelle la porte 3 est maintenue fermée, à une position déverrouillée pour laquelle la porte 3 est libre d'être déplacée manuellement ou automatiquement vers une position ouverte. Le passage de la position verrouillée à la position déverrouillée du verrou 4 est commandé électriquement par la réception d'un ordre d'ouverture pouvant se présenter sous la forme d'une impulsion de courant.

Chaque coffre 2 comporte également un détecteur de position 5 qui envoi un signal électrique quand la porte correspondante est en position fermée. Le détecteur 5 est aussi adapté pour envoyer un signal indiquant l'ouverture de la porte si celle-ci est entrouverte.

Le détecteur de position 5 peut être réalisé simplement par un contacteur électrique interdisant le passage d'un courant lorsque la porte est en position fermée et qui est conducteur lorsque la porte est en position entrouverte. Mais bien entendu le détecteur de position peut être réalisé différemment, il peut notamment envoyer un premier message codé lorsque la porte est fermée et un deuxième message codé dès que la porte est entrouverte. Il est aussi envisageable d'utiliser plusieurs contacteurs électriques pour réaliser le détecteur de position de la porte.

La porte 3 d'un coffre peut être réalisée sous forme d'une plaque blindée montée pivotante sur des charnières, mais elle peut aussi être réalisée sous forme d'un rideau coulissant tel que décrit dans la demande de brevet français déposé sous le numéro FR 0212921 le 17 octobre 2002.

La pluralité de coffre 2 est divisée en deux colonnes. Un capteur de poids (9a ; 9b) est soumis au poids d'une colonne de coffre. Mais il est envisageable de munir chacun des coffres d'un capteur adapté pour indiquer le poids du contenu de ce coffre.

Dans le mode de réalisation représenté, les coffres de chaque colonne sont montées de manière amovible dans un châssis correspondant (6a, 6b), les capteurs de poids (9a, 9b) étant interposés entre chacun des châssis et un socle 7. Mais bien entendu les capteurs de poids peuvent être réalisés différemment, par exemple, il peut s'agir d'une jauge de contrainte sensible aux déformations d'une traverse supportant le poids des coffres, ceux-ci étant montés coulissant entre les montants verticaux des châssis (6a,6b).

Pour de plus amples détails concernant la réalisation des capteurs (9a, 9b), on pourra se référer à la demande de brevet français FR 0301767 déposée le 17 février 2003.

Le dispositif de consigne comprend également un panneau de commande 10 dans lequel est agencé une unité de gestion 11.

L'unité de gestion 11 peut être réalisée par un micro-contrôleur ou tout autre moyen de traitement de données convenablement programmé pour effectuer les opérations qui seront détaillées ci-après.

L'unité de gestion 11 est reliée électriquement aux verrous électromécaniques 4, et est adapté pour commander le passage à une position verrouillée ou déverrouillée de l'un ou l'autre des verrous.

L'unité de gestion 11 est également reliée, de manière électrique ou autre, aux détecteurs de position 5 et aux capteurs de poids (9a, 9b) afin de pouvoir traiter les signaux fournis par l'un des détecteurs de position (5) ou une indication de poids transmise par l'un des capteurs de poids (9a, 9b). Le traitement des signaux fournis par les détecteurs 5 permet à l'unité de gestion (11) de déduire une information indiquant si l'une ou l'autre des portes est en position fermée ou ouverte.

Le panneau de commande 10 comporte en outre un écran d'affichage 12, des moyens d'entrée de données (14, 15), des moyens de paiement 16 et des moyens d'édition 18.

L'écran 12 est relié à l'unité de gestion 11 de manière à afficher des messages émis par celle-ci, notamment pour dialoguer avec un utilisateur souhaitant affranchir un colis.

Les moyens d'entrée de données comprennent, dans le mode de réalisation représenté, un clavier alphanumérique 14 qui permet à l'utilisateur d'entrer des informations comme par exemple, un pays de destination, et d'effectuer des choix parmi différentes propositions affichées à l'écran. Les moyens d'entrée de données comprennent également un lecteur de code barre 15 qui permet notamment à une société d'expédition d'entrer de manière rapide et fiable un code de récupération lorsqu'elle vient chercher les colis qui lui sont destinés. Il apparaîtra clairement à l'homme du métier que le lecteur de code barre 15 peut être remplacé par tous moyens d'identification connus, comme par exemple une boucle électromagnétique adaptée pour établir un dialogue avec un transporteur détenu par la société d'expédition, ou des moyens de reconnaissance de données biométriques.

Les moyens d'entrée de données (14, 15) sont bien entendu reliés à l'unité de gestion 11 de manière à ce que celle-ci puisse traiter les données reçues.

Les moyens de paiement 16 comportent dans le mode de réalisation représenté un monnayeur à pièces 16a, un lecteur de cartes à puce 16b et un clavier numérique 16c qui permet à l'utilisateur d'entrer le code d'identification lié à sa carte à puce. Bien entendu les moyens de paiement peuvent comprendre d'autres dispositifs, comme par exemple un lecteur de billets de banque ou un lecteur de cartes magnétiques.

Les moyens de paiement 16 sont reliés à l'unité de gestion 11 de manière bidirectionnelle, pour d'une part, demander le paiement d'une somme préalablement calculée par l'unité de gestion 11, et d'autre part, signaler à l'unité de gestion 11 que le paiement a été effectué.

Les moyens d'édition 18, commandés par l'unité de gestion 11, comprennent une imprimante, un rouleau de papier et des moyens d'avance et de découpe du rouleau pour émettre un ticket vers l'extérieur du dispositif d'affranchissement, comme cela est connu dans les distributeurs automatiques de billets de banque.

L'unité de gestion 11 est adaptée pour effectuer un calcul d'un prix d'affranchissement d'un colis placé dans un coffre déterminé et choisi parmi l'ensemble des coffres disponibles du dispositif. Le calcul du prix d'affranchissement prend en compte l'indication de poids transmise par le capteur de poids (9a ou 9b) et correspondant au poids du contenu dudit coffre déterminé. Toutefois, ce calcul n'est effectué par l'unité de gestion que lorsque le détecteur de position 5 de la porte du coffre correspondant détecte une position fermée, afin d'éviter une fraude pendant l'opération de pesée. On notera que pour des raisons de sécurité, il est préférable de maintenir l'ensemble des portes 3 des coffres en position verrouillée sauf, bien entendu, la porte du coffre dans lequel l'utilisateur est en train d'effectuer une opération d'affranchissement.

Une fois le calcul du prix d'affranchissement effectué, l'unité de gestion 11 transmet cette somme aux moyens de paiement 16, ceux-ci renvoyant à l'unité de gestion un signal lorsque l'intégralité de la somme demandée a été payée.

Immédiatement après la réception du message de paiement effectué, l'unité de gestion commande le verrouillage de la porte du coffre en question. Le contenu de ce coffre est alors considéré comme correctement affranchi par le dispositif d'affranchissement.

Ensuite, l'unité de gestion 11 est adaptée pour maintenir la porte 3 de ce coffre est verrouillée jusqu'à la reconnaissance d'un code de récupération de ce colis, et éventuellement d'autres colis, qui a été fourni à l'unité de gestion par les moyens de lecture de code barre 15.

Le calcul du tarif d'affranchissement peut prendre en compte d'autres paramètres en plus du poids du colis. A cet effet, l'unité de gestion 11 comporte des moyens de mémorisation 22 contenant des tableaux contenant différents taux d'affranchissements, auxquels sont associés différents types de destinations, comme par exemple destination locale, destinations nationale ou vers tel et tel pays. Il est également possible d'associer aux différents taux d'affranchissements divers types de services d'expéditions, comme par exemple expédition normale, expédition avec accusé de réception ou expédition expresse.

L'unité de gestion 11 a des moyens de mémorisation 23 adaptés pour mémoriser des informations relatives à une pluralité de sociétés d'expéditions prédéfinies, et contenant une ou plusieurs tables qui permettent d'associer le contenu d'un coffre déterminé à l'une ou l'autre des sociétés d'expéditions prédéfinies. Dans ce cas, l'unité de gestion est adaptée pour enregistrer l'association entre un coffre particulier et l'une des sociétés d'expéditions prédéfinies lors de l'opération d'affranchissement.

Les différents paramètres d'affranchissement, comme le type de destination, le type de service ou le choix d'une société d'expédition particulière, peuvent être proposés au cours de l'opération d'affranchissement grâce à l'écran d'affichage 12, et sélectionnés par l'utilisateur à l'aide des moyens d'entrée de données 14.

Lorsque l'opération d'affranchissement est effectuée, les moyens d'édition 18 délivrent à l'utilisateur un ticket confirmant l'affranchissement du colis. Ce ticket peut comporter des informations relatives au paiement, à la destination, au type de service, au poids du colis, à l'emplacement du coffre contenant le colis ou autres.

Le dispositif d'affranchissement comporte également des moyens de communication 27 reliés à l'unité de gestion 11. Les moyens de communication sont adaptés pour établir une liaison avec un site distant 28, soit à la demande de l'unité de gestion, soit à l'initiative du site distant. Les moyens de communication 27 sont constitués par un modem adapté pour établir une communication via Internet selon un protocole sécurisé. Mais bien entendu d'autres moyens de communications ou réseaux peuvent être mis en oeuvre.

L'unité de gestion 11 est adaptée pour transmettre des informations relatives aux opérations d'affranchissement effectuées. Elle communique notamment au site distant le nombre de coffres contenant un colis et la société d'expédition à laquelle est destiné chaque colis, si le site distant 28 est géré par une société tierce pour le compte de plusieurs sociétés d'expédition, ou uniquement le nombre de coffres contenant un colis destiné à une société d'expédition particulière si le site distant 28 est géré par cette société particulière.

Cette opération de communication est effectuée à l'initiative de l'unité de gestion 11, soit suite à l'affranchissement d'un colis, soit de manière périodique. Mais il est bien entendu possible que l'unité de gestion soit interrogée via les moyens de communication 27 par le site distant 28 à l'initiative de celui-ci.

L'unité de gestion 11 est de préférence adaptée pour commander le déverrouillage des portes de l'ensemble des coffres associés à une société d'expédition prédéfinie suite à une reconnaissance d'un code de récupération unique correspondant à la société d'expédition prédéfinie, afin de limiter les commandes d'ouverture de coffres lorsqu'un employé de la société d'expédition vient récupérer les colis affranchis. L'ouverture de l'ensemble des coffres peut être commandé de manière quasi simultanée, mais pour des raisons de sécurité, notamment si le dispositif est accessible au public pendant l'opération de récupération des colis, il est préférable de commander l'ouverture des portes de manière automatique, mais successive, selon l'un ou l'autre des procédés qui seront détaillés ci-après.

La mise en oeuvre du dispositif d'affranchissement de colis réalisé selon l'invention comprend trois principales opérations, des opérations d'affranchissement, des opérations de communication avec un site distant et des opérations de récupération.

L'utilisateur souhaitant affranchir un colis appuie sur l'une des touches des moyens d'entrée de données 14 pour initier une opération d'affranchissement. Lors de l'initiation de cette opération d'affranchissement l'unité de gestion 11 sélectionne un coffre disponible parmi la pluralité de coffres du dispositif et commande le passage en position déverrouillée du verrou 4 associé au coffre qu'elle a sélectionnée. Il est possible au cours de cette étape d'initialisation de demander à l'utilisateur une indication de la taille de son colis afin de choisir un coffre de dimensions appropriées.

Le coffre sélectionné 2 peut être indiqué à l'utilisateur par l'ouverture automatique de sa porte 3, étant entendu que l'ensemble des portes sont normalement maintenues verrouillées pour des raisons de sécurité, ou encore par l'affichage d'un message permettant d'identifier le coffre.

L'utilisateur place le colis dans le coffre sélectionné et rabat manuellement la porte de celui-ci afin que le détecteur de position 5 informe l'unité de gestion 11 que la porte du coffre 2 est en position fermée. Si la porte n'est pas rabattue en position fermée, l'unité de gestion affiche un message et interdit la poursuite de la procédure d'affranchissement.

Une fois la porte fermée, l'unité de gestion 11 propose éventuellement, via l'écran d'affichage 12 différents types de destinations, différents types de services ou différentes sociétés d'expédition prédéfinies, que l'utilisateur sélectionne à l'aide des moyens d'entrée 14.

En fonction des choix effectués par l'utilisateur et de l'indication de poids transmise par les capteurs de poids 9a ou 9b, l'unité de gestion 11 calcule le tarif d'affranchissement du colis qui vient d'être déposé. Le tarif calculé est transmis aux moyens de paiement 16 grâce auxquels l'utilisateur peut s'acquitter de la somme demandée en payant par pièces ou par carte à puce.

Une fois le paiement effectué, les moyens de paiement 16 envoient un message de confirmation à l'unité de gestion 11 qui considère alors que l'affranchissement du colis est correctement effectué. Dès la réception de ce message de confirmation, l'unité de gestion commande le passage du verrou 4 en position verrouillée et ainsi le colis est conservé en toute sécurité à l'intérieur du coffre 2 jusqu'à son retrait par une société d'expédition.

On notera que le verrouillage du coffre pourrait intervenir avant la confirmation du paiement et même dès que la porte est rabattue par l'utilisateur. Toutefois, il est avantageux de prévoir une possibilité d'annulation de l'opération d'affranchissement qui soit particulièrement simple et intuitive pour l'utilisateur.. Dans ce but, il est prévu que si l'unité de gestion 11 reçoit une information du détecteur de position de la porte du coffre concerné, qui indique l'ouverture de celle-ci, l'opération d'affranchissement est interrompue.

Ainsi, la confiance de l'utilisateur dans le dispositif d'affranchissement est augmentée, car il conserve la possibilité de récupérer son colis jusqu'à ce que l'opération de paiement soit effectuée. De plus, il n'y a aucune manipulation automatique du colis dans le dispositif ce qui augmente encore cette confiance.

Le verrouillage de la porte du coffre est suivi, si l'utilisateur le souhaite, de l'impression d'un ticket par les moyens d'édition 18. Le ticket comporte une indication attestant le paiement du prix d'affranchissement par l'utilisateur et toute autre information utile pour confirmer le dépôt d'un colis et effectuer le suivi de celui-ci. Par exemple ces autres informations peuvent comprendre la date et l'heure de dépôt, les choix de destination et de type d'expédition, les numéros du dispositif d'affranchissement et du coffre utilisé et le poids du colis mesuré par le dispositif d'affranchissement.

Lorsque l'opération d'affranchissement est terminée, il est possible de commander par l'unité de gestion 11 une opération de communication pour avertir la société d'expédition concernée qu'un colis vient d'être affranchi à son intention.

Mais l'opération de communication peut également être effectuée à des heures fixes différentes pour chacune des sociétés d'expédition, et à un moment suffisamment tôt pour que celles-ci puissent annuler l'opération de récupération si il n'y a pas de colis qui lui destinée.

Bien entendu, il est également possible de prévoir que ce soit la société d'expédition qui interroge le dispositif de consigne depuis son site distant 28, avant le départ de sa tournée de récupération de colis.

Pour récupérer les colis, une société d'expédition donnée envoie un employé muni d'un badge à code barre qui sera reconnu par l'unité de gestion grâce au lecteur de code barre 15. La reconnaissance d'un code de récupération d'une société d'expédition prédéfinie, ou d'un employé de celle-ci, à l'aide du code barre ou de tout autre moyen d'identification, comme par exemple un transpondeur électromagnétique, déclenche l'ouverture par l'unité de gestion 11 des coffres dont le contenu a été associé à cette société dans la table de mémorisation 23. Il est possible de prévoir une ouverture simultanée de ces coffres. Toutefois, si du public est présent à proximité du dispositif d'affranchissement, il est préférable de prévoir une ouverture successive des coffres qui peut être commandée de manière automatique soit grâce aux détecteurs de position 5 des portes, soit grâce aux capteurs de poids (9a, 9b).

Grâce aux détecteurs de position 5 des portes, l'unité de gestion 11 peut commander l'opération de récupération des colis selon les étapes suivantes :
- l'unité de gestion 11 ouvre un premier coffre parmi les coffres contenant un colis destiné à cette société d'expédition ;
- l'unité de gestion attend une information indiquant une position ouverte de la porte de ce premier coffre, qui signifie que le colis est accessible pour l'employé de la société d'expédition ; suivie de
- l'attente d'une information indiquant une position fermée de la porte de ce premier coffre, qui à la fois indique l'enlèvement du premier colis et oblige à refermer les portes du dispositif d'affranchissement ; puis
- le déverrouillage de la porte d'un deuxième coffre parmi les coffres contenant des colis destinés à cette société, et ainsi de suite jusqu'au dernier coffre.

En utilisant les capteurs de poids (9a, 9b) l'unité de gestion peut commander l'opération de récupération des colis en commandant les étapes suivantes :
- le déverrouillage de la porte d'un premier coffre parmi les coffres contenant un colis destiné à cette société d'expédition ; suivie de
- l'attente de la transmission d'une indication de poids sensiblement nulle pour le contenu de ce coffre ; puis
- le déverrouillage d'un deuxième coffre parmi lesdits coffres, et ainsi de suite jusqu'au dernier des coffres.

Il apparaîtra à l'homme du métier, que ces deux procédés de récupération des colis peuvent être combinés pour à la fois s'assurer que chaque porte de coffre est refermée et que le colis placé à l'intérieur d'un coffre a été effectivement récupéré par l'employé de la société d'expédition.

Au cours de l'opération de récupération, c'est-à-dire après la reconnaissance d'un code de récupération par l'unité de gestion, il est avantageux de prévoir l'impression de vignettes d'affranchissement pour le ou les colis qui doivent être récupérés.

Les vignettes se présentent sous forme d'étiquettes autocollantes imprimées par les moyens d'édition 18. Diverses informations peuvent apparaître sur les vignettes, comme par exemple une référence liée au colis, le prix d'affranchissement acquitté, la société et le service d'expédition choisis par l'utilisateur et la destination indiquée par l'utilisateur au moment de l'opération d'affranchissement. Ces vignettes qui sont apposées sur les colis par l'employé de la société d'expédition au moment de leur récupération, permettent d'effectuer un suivi de l'acheminement, mais aussi de vérifier si l'indication de destination donnée par l'utilisateur correspond à l'adresse qu'il a apposée sur le colis avant son affranchissement.

Dans le cas où plusieurs colis doivent être récupérés, il est possible que l'édition des vignettes soit synchronisée avec le déverrouillage automatique successif des coffres correspondants, afin d'éviter une interversion des vignettes destinées à des colis différents.

Le mode de réalisation décrit n'est nullement limitatif, il est parfaitement possible d'agencer les capteurs (9a, 9b), les détecteurs 5 ou les moyens 12 à 16 de manière différente par rapport aux figures.

## Revendications

1. Dispositif d'affranchissement de colis comportant :
- une pluralité de coffres (2), chacun muni d'une porte (3) et destinés à contenir des colis ;
- une unité de gestion (11) ;
- des verrous (4) adaptés pour verrouiller chacun une porte et commandés individuellement par l'unité de gestion ;
- des détecteurs de position (5) qui sont chacun associés à une porte et qui sont adaptés pour informer l'unité de gestion quand la porte correspondante est en position fermée ;
- au moins un capteur de poids (9a, 9b) adapté pour transmettre à l'unité de gestion une indication du poids d'un colis placé dans l'un ou l'autre des coffres ; et
- des moyens d'affichage (12), des moyens d'entrée de données (14) et des moyens de paiement (16), lesdits moyens étant reliés à l'unité de gestion,
**caractérisé en ce que** l'unité de gestion (11) est adaptée pour :
- effectuer un calcul d'un prix d'affranchissement d'un colis placé dans un coffre déterminé à partir des données fournies par les moyens d'entrée (14), et de l'indication de poids dudit colis transmise par le capteur de poids (9a, 9b), quand un détecteur de position (5) associé à une porte (3) dudit coffre déterminé (2) détecte une position fermée ;
- commander le verrouillage de la porte dudit coffre à la suite du paiement du prix d'affranchissement calculé ;
- interrompre l'opération d'affranchissement en cas d'émission par le détecteur de position (5) d'une information indiquant une ouverture de ladite porte avant la commande du verrouillage de la porte dudit coffre ; et
- maintenir la porte dudit coffre verrouillée jusqu'à la reconnaissance par l'unité de gestion d'un code de récupération de colis, qui a été fourni à celle-ci par les moyens d'entrée de données.

2. Dispositif d'affranchissement de colis selon la revendication 1, dans lequel l'unité de gestion (11) comporte des moyens de mémorisation (22) adaptés pour mémoriser des tableaux de taux d'affranchissement correspondant à différents types de destinations et/ou à différents types de services d'expédition, l'unité de gestion étant adaptée pour calculer le prix d'affranchissement à l'aide d'un taux sélectionné à partir des données fournies par les moyens d'entrée (14).

3. Dispositif d'affranchissement de colis selon la revendication 1 ou 2, dans lequel l'unité de gestion (11) comporte des moyens de mémorisation (23) adaptés pour mémoriser une pluralité de sociétés d'expédition prédéfinies et une table associant un coffre déterminé à une société d'expédition prédéfinie, l'unité de gestion étant adaptée pour enregistrer l'association d'un coffre particulier (2) à une société d'expédition prédéfinie partir des données fournies par les moyens d'entrée (14).

4. Dispositif d'affranchissement de colis selon la revendication 3, dans lequel l'unité de gestion (11) est adaptée pour commander le déverrouillage des portes (3) de l'ensemble des coffres (2) associés à une société d'expédition prédéfinie, suite à la reconnaissance d'un code de récupération transmis par les moyens d'entrée de données (14).

5. Procédé de mise en oeuvre d'un dispositif d'affranchissement de colis selon la revendication 1, comprenant une opération d'affranchissement, dans lequel l'opération d'affranchissement comprend les étapes suivantes :
- l'attente d'une information indiquant que la porte d'un coffre déterminé (2) est en position fermée ; puis
- le calcul d'un prix d'affranchissement d'un colis placé dans ledit coffre déterminé à partir des données fournies aux moyens d'entrée (14) et à l'aide de l'indication de poids dudit colis transmise par le capteur de poids (9a, 9b) ; puis
- le paiement du prix d'affranchissement calculé précédemment ; et
- - le verrouillage de la porte dudit coffre déterminé ; ainsi qu'une étape consistant à :
- interrompre l'opération d'affranchissement en cas d'émission par le détecteur de position (5) d'une information indiquant une ouverture de ladite porte entre l'étape d'attente d'une information indiquant une position fermée pour la porte (3) du coffre déterminé (2) et l'étape de verrouillage de ladite porte qui suit l'étape de paiement du prix d'affranchissement.

6. Procédé selon la revendication 5, dans lequel l'opération d'affranchissement comprend préalablement à l'étape d'attente d'un signal de position fermée :
- la sélection par l'unité de gestion (11) du coffre déterminé (2) parmi les coffres disponibles ; puis
- le déverrouillage par l'unité de gestion du verrou (4) dudit coffre déterminé.

7. Procédé selon la revendication 5 ou 6, dans lequel on fournit à l'unité de gestion (11) des moyens de mémorisation (22) adaptés pour mémoriser des tableaux de taux d'affranchissement correspondant à différents types de destinations et/ou différents types de services d'expédition, et dans lequel l'étape de calcul de l'opération d'affranchissement comprend en outre au moins l'une des sous-étapes suivantes :
- l'affichage de différents types de destinations mémorisés par l'unité de gestion, suivi de la sélection à l'aide des moyens d'entrée (14) d'un type de destination et l'application du taux d'affranchissement correspondant au calcul du prix d'affranchissement ;
- l'affichage de différents types de destinations mémorisés par l'unité de gestion, suivi de la sélection à l'aide des moyens d'entrée (14) d'un type de service d' expédition et l'application du taux d'affranchissement correspondant au calcul du prix d'affranchissement.

8. Procédé selon l'une quelconque des revendications 5 à 7, dans lequel on fourni à l'unité de gestion des moyens de mémorisation (23) adaptés pour mémoriser une pluralité de sociétés d'expédition prédéfinies et une table associant un coffre déterminé à une société d'expédition prédéfinie, et dans lequel l'opération d'affranchissement comprend en outre l'étape suivante :
- l'affichage de différentes sociétés d'expédition prédéfinies, suivi de la sélection à l'aide des moyens d'entrée (14) d'une société d'expédition prédéfinie et l'association de ladite société au coffre déterminé.

9. Procédé selon l'une quelconque des revendications 5 à 8, dans lequel on fournit à l'unité de gestion (11) des moyens de mémorisation (23) qui sont adaptés pour mémoriser une table associant au moins un coffre (2) à au moins une société d'expédition prédéfinie, et dans lequel est prévue en outre une opération de récupération d'au moins un colis qui comprend les étapes suivantes :
- la reconnaissance par l'unité de gestion (11) d'un code de récupération associé à la société d'expédition prédéfinie ; et
- l'ouverture dudit au moins un coffre (2) associé à ladite société d'expédition.

10. Procédé selon la revendication 9, dans lequel l'opération de récupération comprend après l'étape de reconnaissance d'un code de récupération, l'étape suivante :
- l'édition d'au moins une vignette d'affranchissement pour le colis contenu dans ledit au moins un coffre.

11. Procédé selon la revendication 9 ou 10, dans lequel le contenu de plusieurs coffres (2) est associé à une même société d'expédition, et dans lequel l'opération de récupération des colis comprend après l'étape de reconnaissance d'un code associé à ladite société d'expédition, les étapes suivantes :
- le déverrouillage de la porte (3) d'un premier desdits coffres (2) ;
- l'attente d'une information indiquant une position ouverte de la porte du premier desdits coffres ; suivie de
- l'attente d'une information indiquant une position fermée de la porte dudit premier desdits coffres ; puis
- le déverrouillage de la porte d'un deuxième coffre desdits coffres (2).

12. Procédé selon la revendication 9 ou 10, dans lequel le contenu de plusieurs coffres (2) est associé à une même société d'expédition, et dans lequel l'opération de récupération des colis comprend après l'étape de reconnaissance d'un code associé à ladite société d'expédition, les étapes suivantes :
- le déverrouillage de la porte (3) d'un premier desdits coffres (2) ;
- l'attente de la transmission par le capteur de poids (9a, 9b) d'une indication de poids sensiblement nulle pour le contenu du premier desdits coffres ; puis
- le déverrouillage de la porte d'un deuxième coffre desdits coffres (2).

## Claims

1. Parcel-franking apparatus, comprising:
- a plurality of lockers (2) and designed to contain parcels each provided with a door (3);
- a management unit (11);
- locks (4) each adapted to lock a respective door and controlled individually by the management unit;
- door position detectors (5)with are each associated with a respective door and adapted to inform the management unit when the corresponding door is closed;
- at least one weight sensor (9a, 9b) adapted to transmit to the management unit an indication of the weight of a parcel placed in one or other of the lockers; and
- display means (12), data input means (14), and payment means (16), said means being connected to the management unit;
**characterized in that** the management unit (11) is adapted:
- to compute a franking price of a parcel placed in a determined locker on the basis of the data delivered by the input means (14), and of the indication of the weight of said parcel as transmitted by the weight sensor (9a, 9b), when a position detector (5) associated with a door (3) of said determined locker (2) detects that the door is closed;
- to command the door of said locker to be locked once the computed franking price has been paid;
- to interrupt the franking operation in the event that the position detector (5) issues information indicating an opening of said door before commanding the locking of the door of said locker;
- to keep the door of said locker locked until the management unit recognizes a parcel retrieval code which has been delivered to it by the data input means.

2. Parcel-franking apparatus according to clam 1, wherein the management unit (11) includes memory means (22) adapted to store tables of franking rates corresponding to various types of destinations and/or to various types of shipping services, the management unit being adapted to compute the franking price by means of a rate selected from the data delivered by the input means (14).

3. Parcel-franking apparatus according to claim 1 or 2, wherein the management unit (11) includes memory means (23) adapted to store a plurality of predetermined shipping companies and a table associating a determined locker with a predefined shipping company, the management unit being adapted to record the association of a particular locker (2) with a predefined shipping company on the basis of the data delivered by the input means (14).

4. Parcel-franking apparatus according to claim 3, wherein the management unit (11) is adapted to cause the doors (3) of all of the lockers (2) associated with a predefined shipping company to be unlocked, once a retrieval code transmitted by the data input means (14) has been recognized.

5. A method of implementing parcel-franking apparatus according to claim 1, said method comprising a franking operation, wherein the franking operation comprises the following steps:
- waiting for information indicating that the door of a determined locker (2) is closed; then
- computing a franking price for franking a parcel placed in said determined locker on the basis of the data delivered to the input means (14) and by means of the indication of the weight of said parcel as transmitted by the weight sensor (9a, 9b); then
- paying the franking price as previously computed; and
- locking the door of said determined locker, and also a step consisting in:
- interrupting the franking operation in the event that the position detector (5) issues information indicating an opening of said door before commanding the locking of the door of said locker.

6. A method according to claim 5, wherein the franking operation further comprises, prior to the step of waiting for a closed position signal:
- selecting the determined locker (2) from among the available lockers by the management unit (11); then
- unlocking the lock (4) of said determined locker.

7. A method according to claim 5 or claim 6, wherein the management unit (11) is provided with memory means (22) adapted to store tables of franking rates corresponding to different types of destination and/or to different types of shipping services, and wherein the computing step of the franking operation further comprises at least one of the following sub-steps:
- displaying various types of destination stored by the management unit, followed by using the input means (14) to select a type of destination, and applying the corresponding franking rate to computation of the franking price; and
- displaying various types of destination stored by the management unit, followed by using the input means (14) to select a type of shipping service and applying the corresponding franking rate to computation of the franking price.

8. A method according to any one of claims 5 to 7, wherein the management unit is provided with memory means (23) adapted to store a plurality of predefined shipping companies and a table associating a determined locker with a predefined shipping company, and in which the franking operation further comprises the following step:
- displaying various predefined shipping companies, followed by using the input means (14) to select a predefined shipping company, and associating said company with the determined locker.

9. A method according to any one of claims 5 to 8, wherein the management unit (11) is provided with memory means (23) which are adapted to store a table associating at least one locker (2) with at least one predefined shipping company, and wherein a retrieval operation is also provided for retrieving at least one parcel, which comprises the following steps:
- recognizing a retrieval code associated with the predefined shipping company; and
- opening said at least one locker (2) associated with said shipping company.

10. A method according to claim 9, wherein the retrieval operation further comprises, after the recognition step for recognizing a retrieval code, the following step:
- printing at least one franking label for the parcel contained in said at least one locker.

11. A method according to claim 9 or claim 10, wherein the contents of a plurality of lockers (2) are associated with the same shipping company, and wherein the retrieval operation for retrieving the parcels further comprises, after the recognition step for recognizing a code associated with said shipping company, the following steps:
- unlocking the door (3) of a first one of said lockers (2);
- waiting for information indicating that the door of the first one of said lockers is in the open position; followed by:
- waiting for information indicating that the door of said first one of said lockers is closed; then
- unlocking the door of a second one of said lockers (2).

12. A method according to claim 9 or 10, wherein the contents of a plurality of lockers (2) are associated with the same shipping company, and wherein the retrieval operation for retrieving the parcels further comprises, after the recognition step for recognizing a code associated with said shipping company, the following steps:
- unlocking the door (3) of a first one of said lockers (2);
- waiting for the weight sensor (9a, 9b) to transmit a weight indication indicating that the weight of the contents of the first one of said lockers is substantially zero; then
- unlocking the door of a second one of said lockers (2).

## Patentansprüche

1. Paketfrankierungseinrichtung, die Folgendes aufweist:
- mehrere Kasten (2), die jeweils mit einer Tür (3) versehen sind und dazu bestimmt sind, Pakete aufzunehmen,
- eine Verwaltungseinheit (11),
- Riegel (4), die jeder eine Tür verriegeln können und die einzeln von der Verwaltungseinheit gesteuert werden,
- Positionsdetektoren (5), die jeweils zu einer Tür gehören und die Verwaltungseinheit informieren können, wann die entsprechende Tür in geschlossener Stellung ist,
- mindestens einen Gewichtssensor (9a, 9b), der an die Verwaltungseinheit eine Anzeige des Gewichts eines Pakets übertragen kann, das in den einen oder anderen der Kasten gelegt wird, und
- Anzeigemittel (12), Dateneingabemittel (14) und Zahlungsmittel (16), wobei die Mittel mit der Verwaltungseinheit verbunden sind,
**dadurch gekennzeichnet, dass** die Verwaltungseinheit (11) Folgendes kann:
- Ausführen einer Berechnung eines Frankierungspreises eines Pakets, das in einen bestimmten Kasten gelegt wird, ausgehend von den Daten, die von den Eingabemitteln (14) und von der Gewichtsanzeige des Pakets, die von dem Gewichtssensor (9a, 9b) übertragen wird, geliefert werden, wenn ein Positionsdetektor (5), der zu einer Tür (3) des bestimmten Kastens (2) gehört, eine geschlossene Stellung erfasst,
- Steuern des Verriegelns der Tür des Kastens im Anschluss an die Bezahlung des berechneten Frankierungspreises,
- Unterbrechen des Frankierungsvorgangs beim Senden durch den Positionsdetektor (5) einer Information, die ein Öffnen der Tür vor dem Steuern des Verriegelns der Tür des Kastens anzeigt, und
- Verriegelthalten der Tür des Kastens bis zum Erkennen durch die Verwaltungseinheit eines Paketentnahmecodes, der dieser von den Dateneingabemitteln geliefert wurde.

2. Paketfrankierungsvorrichtung nach Anspruch 1, bei der die Verwaltungseinheit (11) Mittel zum Speichern (22) aufweist, die Frankierungsratentabellen speichern können, die verschiedenen Zielorttypen und/oder verschiedenen Versanddiensttypen entsprechen, wobei die Verwaltungseinheit den Frankierungspreis mit Hilfe einer Rate berechnen kann, die ausgehend von Daten ausgewählt wird, die von den Eingabemitteln (14) geliefert werden.

3. Paketfrankierungsvorrichtung nach Anspruch 1 oder 2, bei der die Verwaltungseinheit (11) Speichermittel (23) aufweist, die mehrere vorbestimmte Versandgesellschaften und eine Tabelle speichern können, die einen bestimmten Kasten einer vordefinierten Versandgesellschaft zuweist, wobei die Verwaltungseinheit die Zuweisung eines bestimmten Kastens (2) einer vordefinierten Versandgesellschaft ausgehend von Daten registrieren kann, die von den Eingabemitteln (14) geliefert werden.

4. Paketfrankierungsvorrichtung nach Anspruch 3, bei der die Verwaltungseinheit (11) das Entriegeln der Türen (3) aller Kasten (2), die einer vordefinierten Versandgesellschaft zugewiesen sind, im Anschluss an das Erkennen eines Entnahmecodes, der von den Dateneingabemitteln (14) übertragen wird, steuern kann.

5. Verfahren zum Umsetzen einer Paketfrankierungsvorrichtung nach Anspruch 1, das einen Frankierungsvorgang aufweist, bei dem der Frankierungsvorgang die folgenden Schritte umfasst:
- Warten auf eine Information, die anzeigt, dass die Tür eines bestimmten Kastens (2) in geschlossener Stellung ist, dann
- Berechnen eines Frankierungspreises eines Pakets, das in den bestimmten Kasten gegeben wird, ausgehend von Daten, die an die Eingabemittel (14) geliefert werden und mit Hilfe der Gewichtsanzeige des Pakets, die von dem Gewichtssensor (9a, 9b) geliefert wird, dann
- Bezahlen des zuvor berechneten Frankierungspreises, und
- Verriegeln der Tür des bestimmten Kastens, sowie einen Schritt, der aus Folgendem besteht:
- Unterbrechen des Frankierungsvorgangs bei Senden durch den Positionsdetektor (5) einer Information, die ein Öffnen der Tür zwischen dem Schritt des Wartens auf eine Information, die eine geschlossene Stellung für die Tür (3) des bestimmten Kastens (2) anzeigt, und dem Verriegelungsschritt der Tür, der auf den Zahlungsschritt des Frankierungspreises folgt, anzeigt.

6. Verfahren nach Anspruch 5, bei dem der Frankierungsvorgang vor dem Schritt des Wartens auf ein Signal der geschlossenen Stellung Folgendes aufweist:
- Auswahl durch die Verwaltungseinheit (11) des bestimmten Kastens (2) aus den verfügbaren Kasten, dann
- Entriegeln des Riegels (4) des bestimmten Kastens durch die Verwaltungseinheit.

7. Verfahren nach Anspruch 5 oder 6, bei dem man der Verwaltungseinheit (11) Mittel zum Speichern (22) gibt, die Frankierungsratentabellen speichern können, die verschiedenen Zielorttypen und/oder verschiedenen Versanddiensttypen entsprechen, und bei dem der Schritt des Berechnens des Frankierungsvorgangs ferner mindestens einen der folgenden Unterschritte aufweist:
- Anzeigen verschiedener Zielorttypen, die von der Verwaltungseinheit gespeichert werden, gefolgt von der Auswahl, mit Hilfe der Eingabemittel (14), eines Zielorttyps und Anwenden der dem Berechnen des Frankierungspreises entsprechenden Frankierungsrate,
- Anzeigen verschiedener Zielorttypen, die von der Verwaltungseinheit gespeichert werden, gefolgt von der Auswahl, mit Hilfe der Eingabemittel (14), eines Versanddiensttyps und Anwenden der der Berechnung des Frankierungspreises entsprechenden Frankierungsrate.

8. Verfahren nach einem der Ansprüche 5 bis 7, bei dem man der Verwaltungseinheit Speichermittel (23) gibt, die mehrere vordefinierte Versandgesellschaften und eine Tabelle speichern können, die einer vordefinierten Versandgesellschaft einen bestimmten Kasten zuweist, und bei dem der Frankierungsvorgang ferner den folgenden Schritt aufweist:
- Anzeigen verschiedener vordefinierter Versandgesellschaften gefolgt von der Auswahl, mit Hilfe der Eingabemittel (14), einer vordefinierten Versandgesellschaft und Zuweisen der Gesellschaft zu dem bestimmten Kasten.

9. Verfahren nach einem der Ansprüche 5 bis 8, bei dem man der Verwaltungseinheit (11) Speichermittel (23) gibt, die eine Tabelle speichern können, die mindestens einen Kasten (2) mindestens einer vordefinierten Versandgesellschaft zuweist, und bei dem ferner ein Entnahmevorgang mindestens eines Pakets vorgesehen ist, der die folgenden Schritte aufweist:
- das Erkennen eines Entnahmecodes, der der vordefinierten Versandgesellschaft zugewiesen ist, durch die Verwaltungseinheit (11), und
- das Öffnen des mindestens eines Kastens (2), der der Versandgesellschaft zugewiesen ist.

10. Verfahren nach Anspruch 9, bei dem der Entnahmevorgang nach dem Schritt des Erkennens eines Entnahmecodes den folgenden Schritt aufweist:
- das Editieren mindestens einer Frankierungsvignette für das Paket, das sich in dem mindestens einen Kasten befindet.

11. Verfahren nach Anspruch 9 oder 10, bei dem der Inhalt mehrerer Kasten (2) einer gleichen Versandgesellschaft zugewiesen ist, und bei dem der Entnahmevorgang der Pakete nach dem Schritt des Erkennens eines Codes, der der Versandgesellschaft zugewiesen ist, die folgenden Schritte aufweist :
- das Entriegeln der Tür (3) eines ersten der Kasten (2),
- das Warten auf eine Information, die eine offene Stellung der Tür des ersten der Kasten anzeigt, gefolgt von
- dem Warten auf eine Information, die eine geschlossene Stellung des ersten der Kasten anzeigt, dann
- Entriegeln der Tür eines zweiten Kastens der Kasten (2).

12. Verfahren nach Anspruch 9 oder 10, bei dem der Inhalt mehrerer Kasten (2) einer gleichen Versandgesellschaft zugewiesen ist, und bei dem der Entnahmevorgang der Pakete nach dem Schritt des Erkennens eines Codes, der der Versandgesellschaft zugewiesen ist, die folgenden Schritte aufweist:
- Entriegeln der Tür (3) eines ersten der Kasten (2),
- Warten auf das Übertragen durch den Gewichtssensor (9a, 9b) einer Gewichtsanzeige, die für den Inhalt des ersten der Kasten im Wesentlichen gleich Null ist, dann
- Entriegeln der Tür eines zweiten Kastens der Kasten (2).
